# EUROPÄISCHE PATENTSCHRIFT

(11) **EP 0 065 612 B1**
(45) Veröffentlichungstag und Bekanntmachung des Hinweises auf die Patenterteilung: **06.11.1985**
(21) Anmeldenummer: 82100009.8
(22) Anmeldetag: 04.01.1982
(51) Int. Cl.: H01F 27/24, H01F 3/02, H01F 3/10

(54) **Gestaltung von Kernblechen zu magnetischen Kreisen**
Application of core plates to magnetic circuits
Formation de tôles de noyau en circuits magnétiques

(30) Priorität: 22.05.1981 HU 151581
(43) Veröffentlichungstag der Anmeldung: 01.12.1982
(73) Patentinhaber: HIRADASTECHNIKAI ANYAGOK GYARA, H-2600 Vác (HU)
(72) Erfinder: Kocsis, Ferenc, Dipl.-Ing., H-2600 Vác (HU); László, Endre, Dipl.-Ing., H-2600 Vác (HU)
(74) Vertreter: Kern, Wolfgang, Dipl.-Ing.

## Beschreibung

Die Erfindung betrifft aus abfallfrei geschnittenen Blechstücken zusammengesetzte Magnetkreise.

Es sind Transformatoren und Induktionsspulen bekannt (CH-A-572 266), bei denen eine optimale Ausnutzung des Bleches durch abfallarmes Stanzen der für den Aufbau des Eisenkerns erforderlichen Lamellen angestrebt wird, wobei insbesondere die magnetisch nicht beanspruchten Eckenteile des die Wicklung umschliessenden Mantels materialsparend genutzt werden und gleichzeitig auch erreicht wird, dass der durch die Stossfugen verursachte Streufluss relativ gering ist.

Diese bekannte Konstruktion ist jedoch nicht nur relativ kompliziert aufgebaut, indem sie stufenförmige Absätze an dem Kern und dem Mantelteil erfordert sowie besondere Einschnitte an den Ecken der Mantelteile, um das Ziel der Materialeinsparung zu erreichen, sondern bietet auch keine optimale Leitung der magnetischen Induktionslinien.

Ähnliche Nachteile treten bei dem aus der HU-PS 174852 bekannten Verfahren zum Ausschneiden von Kernblechen auf, bei dem zwar kein Abfall entsteht, jedoch die Leitung der magnetischen Induktionslinien nicht optimal ist, weil das Kernblech diesbezüglich überflüssiges Material enthält.

Die Aufgabe der Erfindung besteht deshalb darin, bei aus abfallfrei geschnittenen Blechstükken zusammengesetzten Magnetkreisen die Kernbleche so auszubilden, dass die Bleche nicht nur abfallos ausgestanzt werden, sondern auch kein Material aufweisen, das für die Leitung der magnetischen Induktionslinien überflüssig ist.

Diese Aufgabe wird erfindungsgemäss dadurch gelöst, dass die Blechstücke derart geschnitten und zusammengesetzt sind, dass in allen senkrecht zur Flussrichtung verlaufenden Querschnitten der einzelnen Schenkel und Joche der Magnetkreise annähernd gleiche magnetische Induktion herrscht.

Dieser Lösungsvorschlag geht von einem EI-Kernblech, wie es heutzutage überwiegend zur Herstellung der Eisenkerne verwendet wird, aus. Wenn ein solches Blech an den Ecken und an dem in der Symmetrielinie des mittleren Schenkels liegenden Teil abgerundet bzw. abgeschnitten würde, würde eine ideale Leitung der magnetischen Induktionslinien erreicht werden. Gleichzeitig aber würde dieses Format den erheblichen Nachteil mit sich bringen, dass die krummen Umrisse und die spitzen Teile der Bleche einen erheblichen Fertigungsaufwand erfordern. Daher werden die Krümmungen entlang der geraden Linien abgeschnitten, wodurch für Einphasentransformatoren wie auch für Dreiphasentransformatoren eine Leitung der magnetischen Induktionslinien erhalten wird, die annähernd ideal ist und darüber hinaus auch materialsparend.

Vorteilhafte Ausgestaltungen der Erfindung sind in den Unteransprüchen gekennzeichnet.

Die Erfindung wird nachfolgend anhand der in der Zeichnung dargestellten Ausführungsbeispiele näher erläutert. Es zeigen:
Fig. 1 ein bezüglich der Leitung der magnetischen Induktionslinien ideales Kernblechstück,
Fig. 2 die erfindungsgemäss abgewandelte Formgebung des Blechstückes von Fig. 1,
Fig. 3 eine Darstellung von zusammengelegten Blechstücken eines Einphasentransformators,
Fig. 4 und 5 eine schematische Darstellung des ausgeschnittenen Streifens der Blechstücke nach Fig. 3,
Fig. 6 den schematischen Aufbau eines erfindungsgemässen Dreiphasenmagnetkreises und
Fig. 7, 8 und 9 eine schematische Darstellung des Ausschneidens der Blechstreifen für den Dreiphasenmagnetkreis von Fig. 6.

Wie aus Fig. 1 ersichtlich, ist bei der Ausführung des Einphasentransformators mit EI-Kernblech die gestrichelte Fläche überflüssig. In der Zeichnung sind der Grundabstand a und die Abstände 2a und 3a, die üblicherweise bei der Anfertigung der Blechstücke des Kerns berücksichtigt werden, eingezeichnet. Wird das EI-Kernblech gemäss Fig. 1 ohne Abfall ausgeschnitten, so wird - die gestrichelten Teile inbegriffen - eine Fläche von 2a x 3a = 6a² beansprucht. Davon beträgt die Grösse der überflüssigen (gestrichelten) Fläche 2a² (1-}): Diese überflüssige Fläche entspricht 7,5% der Gesamtfläche.

Da die Herstellung eines solchen Bleches mit an den Ecken und an dem in der Symmetrielinie der mittleren Schenkel befindlichen Abrundungen einen verhältnismässig grossen Fertigungsaufwand erfordert, werden die Ecken, wie aus der Darstellung von Fig. 2 ersichtlich, abgeschnitten. Mit dem ohne Abfall ausgeschnittenen Blechstück nach Fig. 1 verglichen, lässt sich, dasselbe Bemessungsverhältnis vorausgesetzt, eine Fläche von 16,7% einsparen.

Aus den abfallfrei ausschneidbaren Teilen lässt sich ein annähernd idealer Magnetkreis aus zwei Stücken der Teile 2 mit dem Format eines gleichschenkeligen Trapezes und einem Stück des Teiles 3 mit dem Format X bilden. In den Fig. 4 und 5 wird das Ausschneiden des Streifens gezeigt. Auf diese Weise lässt sich der gesamte Magnetkreis aus drei verschiedenen, insgesamt fünf Blechstücken aufbauen.

Die Gestaltung des Dreiphasenmagnetkreises ist in Fig. 6 dargestellt. In diesem Fall wird der Magnetkreis auf die übliche Weise abfallfrei aus den Blechstücken I zusammengestellt wobei der Materialbedarf beträgt.

Die Fläche des überflüssigen gestrichelten Teils beträgt Auf diese Weise können an Material eingespart werden.

Die Elemente des erfindungsgemässen Magnetkreises können aus den Materialstreifen gemäss den Fig. 7 bis 9 ausgeschnitten werden, wobei der Magnetkreis aus den beiden Blechstücken 4, die die Form eines langgestreckten M aufweisen, zwei Blechstücken 5 in Form von gleichschenkeligen Trapezen und dem I-förmigen Blechstück 6 besteht, d.h. aus insgesamt fünf Einheiten.

Gegenüber dem aus der eingangs genannten ungarischen Patentschrift bekannten Verfahrensweise lässt sich mit der hier beschriebenen Konstruktion eine Materialersparnis von 5 bis 35% erreichen. Wird beispielsweise die in jener Druckschrift beschriebene dreiphasige Konstruktion mit der Konstruktion nach Fig. 6 verglichen, so lässt sich feststellen, dass bei der Gestaltung eines Transformators mit dem gleichen Eisenkernquerschnitt und Wicklungsraum um 15% weniger Blechmaterial benötigt wird. Die Materialersparnis wird grundsätzlich dadurch ermöglicht, dass über das abfallfreie Ausschneiden des Materials hinaus ein von überflüssigen Materialteilen freier Magnetkreis geschaffen wird.

Für den Zusammenbau der Transformatoren wird vorgeschlagen, das an sich bekannte Schweissverfahren zu verwenden, und zwar an vier Kanten, an der Stossstelle der aus den Blechstücken 1 (Fig. 3) und Blechstücken 4 (Fig. 6) bestehenden Blechpakete des Kerns. Insbesondere bei kleineren Abmessungen kann der Zusammenhalt mit einem lösbaren Band oder mittels Rahmen und Schrauben erfolgen.

Die Vorteile der hier beschriebenen Konstruktion sind folgende:
Verglichen mit den bekannten lamellenförmigen Magnetkreisen ist der Materialaufwand wesentlich geringer. Die für die Herstellung benötigten Werkzeuge sind infolge der einfachen Blechstückformen ebenfalls einfach, wobei das Ausschneiden der Bleche im wesentlichen nur ein Zerschneiden ist. Infolge der Tatsache, dass der Magnetkreis aus mehreren Blechstücken zusammengesetzt wird, weisen die zur Verwendung kommenden Blechstücke kleine Abmessungen auf, so dass auch die benötigten Werkzeuge und Stanzmaschinen kleiner sind als die für die Herstellung der herkömmlichen El- oder M-Kernbleche benötigten.

Die hier beschriebenen Blechstücke und Magnetkreise können in innerhalb weiter Grenzen liegenden Massverhältnissen hergestellt werden, wodurch die den ungarischen und den DIN-Normen entsprechenden Kernblechgrundrissmasse eingehalten werden können. Diese Tatsache ist im Hinblick auf die Austauschbarkeit der Teile und auch den Import und Export von Transformatoren wichtig.

Zwar bedeutet die Tatsache, dass der hier beschriebene Magnetkreis aus fünf Blechstücken zusammengesetzt ist, eine gewisse Komplizierung des Zusammenbaus und der Montage, jedoch lassen sich die dadurch bedingten nachteiligen Auswirkungen weitgehend durch die Gestaltung entsprechender Schablonen auf ein Mindestmass beschränken.

Es sei darauf hingewiesen, dass sowohl die einheimischen als auch die ausländischen Kernbleche ab EI 130 aufwärts sowie die M-Mass-Serie mit einem sich aus dem Wicklungsfenster ergebenden Abfall hergestellt werden. Bei Anwendung der hier beschriebenen Konstruktion der Magnetkreise kann bei diesen Typen nicht nur die oben erwähnte Ersparnis von 16,7% erzielt werden, sondern ein viel höherer Wert, nämlich etwa 40 bis 50%. Bei einem angenommenen Verbrauch von etwa 500 Tonnen Transformatorblechen/ Jahr zur Herstellung von Kernblechen oberhalb EI 130 lässt sich somit eine Materialersparnis von etwa 225 Tonnen erreichen.

Bei der Herstellung von beleuchtungstechnischen Hochleistungsdrosselspulen lässt sich, ein Verbrauch von 500 Tonnen Dynamoblech/Jahr vorausgesetzt, eine Ersparnis von etwa 200 Tonnen erreichen, da auch hier neben den überflüssigen Materialteilen mit einem sich aus dem Wicklungsfenster ergebenden Abfall gerechnet werden muss.

Die in den Zeichnungen dargestellten Ausführungsbeispiele und Blechstückformen dienen nur als Beispiel; es sind zahlreiche abweichende Lösungen möglich.

## Patentansprüche

1. Aus abfallfrei geschnittenen Blechstücken zusammengesetzte Magnetkreise, dadurch gekennzeichnet, dass die Blechstücke derart geschnitten und zusammengesetzt sind, dass in allen senkrecht zur Flussrichtung verlaufenden Querschnitten der einzelnen Schenkel und Joche der Magnetkreise annähernd gleiche magnetische Induktion herrscht.

2. Magnetkreis nach Anspruch 1, dadurch gekennzeichnet, dass die Blechebenen eines Einphasentransformators jeweils bestehen:
aus zwei aussenliegenden, mit ihren Schenkeln einander zugewandten Blechstücken (1), die die Form eines langgestreckten M aufweisen, aus zwei zwischen den Aussenschenkeln der verschiedenen M-förmigen Blechstück (1) liegenden Blechstücke (2), die die Form eines gleichschenkeligen Trapezes aufweisen und aus einem zwischen den Mittelschenkeln der verschiedenen M-förmigen Blechstücke (1) liegenden Blechstück, das die Form zweier der trapezförmigen Blechstücke hat, die an ihren Oberkanten miteinander verbunden sind.

3. Magnetkreis nach Anspruch 1, dadurch gekennzeichnet, dass die Blechebenen eines Dreiphasentransformators jeweils bestehen:
aus zwei aussenliegenden, mit ihren Schenkeln einander zugewandten Blechstücken (4), die die Form eines langgestreckten halben M aufweisen, aus zwei zwischen den Schenkeln der verschiedenen Blechstücken (4) mit der Form eines halben M liegenden Blechstücken (5), die die Form eines gleichschenkeligen Trapezes haben und aus einem die Mitten der beiden Blechstücke (4) mit der Form eines halben M verbindenden I-förmigen Blechstück (6).

## Revendications

1. Circuits magnétiques formés de pièces de tôle découpées sans déchets, caractérisés en ce que les pièces de tôle sont découpées et assemblées de façon telle qu'il se produise une induction magnétique sensiblement égale dans toutes les sections des différentes branches et culasses des circuits magnétiques, qui s'étendent perpendiculairement à la direction du flux.

2. Circuit magnétique selon la revendication 1, caractérisé en ce que les plans des tôles d'un transformateur monophasé sont constitués par:
- deux pièces de tôle extérieures (1) dont les branches de l'une sont dirigées vers les branches de l'autre, et qui présentent la forme d'un M allongé;
- deux pièces de tôle (2) disposées entre les branches extérieures des différentes pièces de tôle en M (1 ) et présentant la forme d'un trapèze isocèle;
- ainsi que par une pièce de tôle disposée entre les branches médianes des différentes pièces de tôle en M (1) et présentant la forme de deux pièces de tôle trapézoïdales qui sont reliées l'une à l'autre par leurs bords supérieurs.

3. Circuit magnétique selon la revendication 1, caractérisé en ce que les plans de tôle d'un transformator triphasé sont constitués chacun par:
- deux pièces de tôle extérieures (4) ayant des branches dirigées les unes vers les autres et présentant la forme d'un demi-M allongé;
- deux pièces de tôle(5) disposées entre les branches des différentes pièces de tôle en forme de demi-M (4) et présentant la forme d'un trapèze isocèle;
- ainsi que par une pièce de tôle (6) en forme de qui relie les centres des deux pièces de tôle (4) en forme de demi-M.

## Claims

1. Magnetic circuits composed of wastelessly cut pieces of sheet material, characterized in that the pieces of sheet material are cut and composed in such a way that in all cross-sections of the single legs and yokes of the magnetic circuits directed vertically to the flow direction nearly the same magnetic induction occurs.

2. Magnetic circuit according to claim 1, characterized in that each level of the sheet material of a single-phase transformator consists of two pieces of sheet material (1), being arranged outside, the legs valve lying opposite to one another having the configuration of a longitudinal M; of two pieces of sheet material (2) positioned between the outer legs of the several M-figured pieces of sheet material (1) having the configuration of an isosceles trapezoid; and of a piece of sheet material positioned between the middle legs of the several M-configured pieces of sheet material (1) having the configuration of two of the trapezoidal configured pieces of sheet material which are connected to one another at their upper edges.

3. Magnetic circuit according to claim 1, characterized in that each of the levels of the sheet material of a triple-phase transformator consists of two pieces of sheet material (4) being positioned outside with their legs opposite to one another having the configuration of a longitudinally extending half M; of two pieces of sheet material (5) positioned between the legs of the several pieces of sheet material (4) having the configuration of half of a M, which pieces of sheet material (5) having the configuration of an isosceles trapezoid; and of an I-configured piece of sheet material (6) connecting the centers of the two pieces of sheet material (4) to the configuration of half of a M.
